# EUROPÄISCHE PATENTSCHRIFT

(11) **EP 1 041 584 B1**
(45) Veröffentlichungstag und Bekanntmachung des Hinweises auf die Patenterteilung: **01.09.2004**
(21) Anmeldenummer: 00105454.3
(22) Anmeldetag: 15.03.2000
(51) Int. Cl.: H01B 7/08

(54) **Leiterfolie**
Foil conductor
Conducteur à feuille

(30) Priorität: 01.04.1999 DE 19914907
(43) Veröffentlichungstag der Anmeldung: 04.10.2000
(73) Patentinhaber: ROBERT BOSCH GMBH, 70442 Stuttgart (DE)
(72) Erfinder: Zein, Walter, 72555 Metzingen (DE); Schmid, Ralf, 87662 Kaltental (DE); Frey, Martin, 72805 Lichtenstein (DE)

(56) Entgegenhaltungen:
- EP-A- 0 305 058
- WO-A-98/18138

## Beschreibung

### Stand der Technik

Die Erfindung betrifft eine Leiterfolie mit den im Oberbegriff des Anspruchs 1 angegebenen Merkmalen.

Leiterfolien aus einem elastisch verformbaren, nichtleitenden Trägerfolienband mit in Längsrichtung des Trägerfolienbandes verlaufenden, nach außen isolierten Leiterbahnen werden beispielsweise in Kraftfahrzeugen eingesetzt, um verschiedene elektrische/elektronische Bauelemente miteinander zu verbinden. Die Leiterfolien bestehen aus einer Trägerfolie aus beispielsweise Polyimid, auf die dünne Leiterbahnen aus Kupfer aufgebracht sind, die mit einem Isolierstoff abgedeckt sind, beispielsweise einer weiteren Isolierfolie oder einem Isolierlack. An den Enden der bandförmigen Leiterfolie können Kontaktierungsvorrichtungen angeordnet werden, welche oft als Lötaugen ausgebildet sind und mit Steckerstiften von elektrischen oder elektronischen Baugruppen verlötet werden. Derartige Leiterfolien sind beispielsweise aus der DE 197 19 238 C1 bekannt. Die Leiterfolien sind elastisch verformbar und somit relativ unempfindlich gegenüber Vibrationen und Schüttelbelastungen.

Nachteilig ist jedoch, daß die bekannten Leiterfolien biegeschlaff sind, so daß es nicht möglich ist, den Leiterfolien durch manuelles oder maschinelles Biegen eine dauerhafte zwei- oder dreidimensionale Form zu geben. Dieser Nachteil erschwert die Montage der Leiterfolie in elektrischen Geräten, da die biegeschlaffe Leiterfolie während der Montage ständig festgehalten werden muß und gegebenenfalls Befestigungsmittel notwendig sind, um die Leiterfolie an Gehäusewänden oder Halterahmen von elektrischen Geräten festzulegen.

### Vorteile der Erfindung

Durch die erfindungsgemäße Leiterfolie mit den kennzeichnenden Merkmalen des Anspruchs 1 werden diese Nachteil vermieden. Vorteilhaft weist die Leiterfolie wenigstens ein auf ein Trägerfolienband der Leiterfolie isoliert von den Leiterbahnen aufgebrachtes und sich in Längsrichtung des Trägerfolienbandes erstreckendes, bleibend verformbares Formgebungselement auf. Das Formgebungselement kann in einfacher und preiswerter Weise an der Trägerfolie angeordnet werden und ermöglicht es vorteilhaft, der Leiterfolie eine dauerhafte zwei- oder dreidimensionale Form zu geben. Unter "dauerhaft" ist hierbei zu verstehen, daß sich die zwei- oder dreidimensionale Form der Leiterfolie beim Transport oder der Montage nicht von allein verändert, aber durch ein erneutes manuelles oder maschinelles Verbiegen des Formgebungselementes dennoch wieder geändert werden kann. Besonders vorteilhaft ist, daß durch die aus dem Formgebungselement resultierende Biegesteifheit der Leiterfolie die manuelle und maschinelle Verarbeitung der Leiterfolien stark vereinfacht wird. Der bekannte Herstellungsprozeß der Leiterfolien muß vorteilhaft nur geringfügig abgeändert werden. Da das Formgebungselement in Längsrichtung des Trägerfolienbandes in gleicher Richtung wie die Leiterbahnen verläuft, kann die Leiterfolie vorteilhaft in Längsrichtung aufgerollt werden. Je nach Bedarf können dann verschieden lange Stücke von der Rolle abgeschnitten und weiterverarbeitet werden. Beim Auf- oder Abrollen ist zwar ein gewisser Widerstand zu überwinden, der daraus resultiert, daß das Formgebungselement gekrümmt oder gestreckt wird, dies ist aber in Anbetracht der oben beschriebenen Vorteile durchaus hinnehmbar.

Vorteilhafte Ausführungsbeispiele und Weiterentwicklungen der Erfindung sind in den Merkmalen der Unteransprüche enthalten.

Besonders einfach ist es, das wenigstens eine Formgebungselement aus Metall zu fertigen. Beispielsweise kann das Formgebungselement ein einzelner in Längsrichtung des Trägerfolienbandes verlaufender Metalldraht sein, der als Einlegeteil in die Leiterfolie eingebracht oder auf das Trägerfolienband aufgeklebt wird, wodurch die Herstellung der Leiterfolie nur etwas aufwendiger wird. Der Metalldraht kann aus sehr preiswertem Material gefertigt sein und erhöht die Herstellungskosten der Leiterfolie nur geringfügig. Durch manuelles oder maschinelles Verbiegen des in der Leiterfolie angeordneten Metalldrahtes kann die Leiterfolie in sehr einfacher Weise in eine dauerhafte Form gebracht werden und die Montage der Leiterfolie beispielsweise im Gerätegehäuse eines elektronischen Steuergerätes stark erleichtert werden. Vorteilhaft können zwei parallel zueinander in Längsrichtung des Trägerfolienbandes verlaufende Metalldrähte an der Leiterfolie angeordnet sein. Dadurch wird es besonders leicht, der Leiterfolie eine dreidimensionale Form zu geben.

Das Formgebungselement kann aber auch eine auf das Trägerfolienband aufgebrachte Metallfolie sein, deren Dicke hinreichend groß ist, um eine dauerhafte Verformbarkeit der Leiterfolie zu ermöglichen.

### Zeichnungen

Ausführungsbeispiele der Erfindung sind in den Zeichnungen dargestellt und werden in der nachfolgenden Beschreibung näher erläutert. Es zeigt
Fig. 1. einen Querschnitt durch ein erstes Ausführungsbeispiel einer erfindungsgemäßen Leiterfolie,
Fig. 2 eine Draufsicht auf die Leiterfolie aus Fig. 1,
Fig. 3 bis Fig. 6 weitere Ausführungsbeispiele der erfindungsgemäßen Leiterfolie,
Fig. 7 eine perspektivische Ansicht einer in eine zweidimensionale Form gebogenen erfindungsgemäßen Leiterfolie,
Fig. 8 eine perspektivische Ansicht einer in eine dreidimensionale Form gebogenen erfindungsgemäßen Leiterfolie.

### Beschreibung der Ausführungsbeispiele

In Fig. 1 und Fig. 2 ist ein erstes Ausführungsbeispiel der erfindungsgemäßen Leiterfolie dargestellt. Die Leiterfolie 1 umfaßt ein Trägerfolienband 2 aus einem elektrisch isolierenden und elastisch verformbaren Material, wie beispielsweise Polyimid. Auf dem Trägerfolienband 2 sind Leiterbahnen 3 hergestellt, die im wesentlichen parallel zueinander in Längsrichtung des Trägerfolienbandes 2 verlaufen. Die Leiterbahnen 3 sind aus Kupfer mit einer Dicke von beispielsweise 40 µm oder weniger in an sich bekannter Weise hergestellt. Dabei wird zunächst Kupfer in einem Fotoprozeß strukturiert auf dem Trägerfolienband abgeschieden und anschließend galvanisch verstärkt. Je dünner die Kupferstrukturen sind, desto preiswerter kann die Leiterfolie gefertigt werden. Wie in Fig. 1 weiterhin zu erkennen ist, sind die Leiterbahnen 3 durch einen auf das Trägerfolienband 2 aufgebrachten Schutzüberzug bzw. eine Isolationsschicht 5 nach außen isoliert. Dies kann beispielsweise eine weitere Isolierfolie, eine geeigneter Deckauftrag oder ein Isolierspray sein. In Fig. 2 ist eine Draufsicht auf einen Abschnitt des Trägerfolienbandes 2 aus Fig. 1 dargestellt. Neben den Leiterbahnen 3 ist ein parallel zu den Leiterbahnen in Längsrichtung des Trägerfolienbandes verlaufendes Formgebungselement 4 auf das Trägerfolienband 2 aufgebracht, welches in diesem Ausführungsbeispiel als ein in der Mitte der Leiterfolie verlaufender Metalldraht mit kreisförmigen Querschnitt ausgestaltet ist. Der Metalldraht 4 ist von den Leiterbahnen 3 durch die Isolationsschicht 5 isoliert und kann beispielsweise ein preiswerter Kupferdraht mit einem Durchmesser von einem Millimeter sein. Der Durchmesser des Metalldrahtes sollte mindestens so groß sein, daß eine dauerhafte Verformung der Leiterfolie 1 durch Verbiegen des Drahtes realisiert werden kann. Aber auch andere Materialen und Ausgestaltungen des Formgebungselementes 4 sind denkbar. Da das wenigstens eine Formgebungselement 4 anders als die Leiterbahnen 3 nicht als elektrischer Leiter ausgelegt sein muß, ist es beispielsweise auch möglich das Formgebungselement 4 aus einem plastisch verformbaren Kunststoff zu fertigen. Fig. 7 zeigt die Leiterfolie 1 aus Fig. 1 nach dem die Leiterfolie 1 in eine gewünschte zweidimensionale Form gebogen wurde. Diese Form kann beispielsweise einer bestimmten Gehäusekontur eines elektrischen Gerätes angepaßt sein. Durch den Metalldraht 4 behält die Leiterfolie 1 diese Formgebung dauerhaft bei, wodurch die Montage der Leiterfolie 1 in dem elektrischen Gerät an schwer zugänglichen Stellen erleichtert wird. Die Enden der Leiterfolie 1 in Fig. 7 können mit Lötaugen oder anderen nicht dargestellten Kontaktierungsmitteln versehen sein.

In der Fig. 3 ist ein weiteres Ausführungsbeispiel der erfindungsgemäßen Leiterfolie 1 dargestellt. Im Unterschied zur Fig. 1 ist das Formgebungselement hier auf der den Leiterbahnen 3 gegenüberliegenden Seite des Trägerfolienbandes 2 mit - einem Kleber 8 auf das Trägerfolienband aufgeklebt. Das Formgebungselement 4 weist hier einen annähernd halbkreisförmigen Querschnitt auf.

In Fig. 4 ist ein Ausführungsbeispiel dargestellt, bei dem die Leiterbahnen 3 auf der Oberseite des Trägerfolienbandes 2 durch eine weitere Polyimidschicht 6 nach außen isoliert sind. Auf der Unterseite des Trägerfolienbandes 2 sind in einem Abstand voneinander zwei Metalldrähte 4 über eine elasitisch verformbare weitere Isolierschicht 7 angeordnet, die ebenfalls als Polyimidschicht ausgebildet sein kann. Durch die beiden Metalldrähte 4 wird insbesondere eine dreidimensionale Formgebung der Leiterfolie 1 erleichtert, wie in Fig. 8 beispielhaft dargestellt ist.

In Fig. 5 ist ein Ausführungsbeispiel gezeigt, bei dem das Formgebungselement 4 durch eine auf die Unterseite des Trägerfolienbandes 2 über eine Kleberschicht 10 aufgebrachte Metallschicht 4 mit einer Dicke von 100 µm ausgebildet ist. Durch die Metallschicht 4 wird eine plastische Verformbarkeit der Leiterfolie 2 um zwei zueinander senkrechte in der Ebene der Trägerfolie 2 verlaufende Achsen erreicht.

Fig. 6 zeigt ein weiteres Ausführungsbeispiel bei dem das Formgebungselement 4 auf der Oberseite des Trägerfolienbandes 2 neben den Leiterbahnen 3 angeordnet ist und von einer isolierenden Polyimidschicht 6 abgedeckt wird. Das sich in Längsrichtung des Trägerfolienbandes 2 erstreckende Formgebungselement 4 weist in diesem Ausführungsbeispiel einen trapezförmigen Querschnitt auf.

Darüber hinaus sind weitere Ausgestaltungen und Anordnungen möglich, wobei das Formgebungselement, wie in Fig. 1 dargestellt, entweder vollständig in Isolierstoff eingebettet oder wie in Fig. 5 an einer Seite nicht mit Isolierstoff bedeckt ist.

## Patentansprüche

1. Leiterfolie zur leitenden Verbindung von elektrischen/elektronischen Baukomponenten, umfassend ein elastisch verformbares, nichtleitendes Trägerfolienband (2), auf dem mehrere nebeneinander in Längsrichtung des Trägerfolienbandes (2) verlaufende, nach außen isolierte Leiterbahnen (3) angeordnet sind, **dadurch gekennzeichnet, daß** die Leiterfolie (1) wenigstens ein in Längsrichtung des Trägerfolienbandes (2) verlaufendes, von den Leiterbahnen (3) elektrisch isoliertes und bleibend verformbares Formgebungselement (4) aufweist.

2. Leiterfolie nach Anspruch 1, **dadurch gekennzeichnet, daß** das wenigstens eine Formgebungselement (4) aus Metall besteht.

3. Leiterfolie nach Anspruch 2, **dadurch gekennzeichnet, daß** als Formgebungselement (4) ein einzelner in Längsrichtung des Trägerfolienbandes (2) verlaufender Metalldraht vorgesehen ist.

4. Leiterfolie nach Anspruch 2, **dadurch gekennzeichnet, daß** zwei parallel zueinander in Längsrichtung des Trägerfolienbandes (2) verlaufende Metalldrähte (4) als Formgebungselemente vorgesehen sind.

5. Leiterfolie nach Anspruch 2, **dadurch gekennzeichnet, daß** das wenigstens eine Formgebungselement (4) eine auf das Trägerfolienband aufgebrachte Metallfolie ist.

6. Leiterfolie nach einem der vorstehenden Ansprüche, **dadurch gekennzeichnet, daß** das wenigstens eine Formgebungselement (4) auf das Trägerfolienband (2) aufgeklebt ist.

7. Leiterfolie nach einem der vorstehenden Ansprüche, **dadurch gekennzeichnet, daß** die Leiterfolie (1) eine durch Verbiegen des wengistens einen Formgebungselementes (4) erzeugte zweidimensionale oder dreidimensionale Struktur aufweist.

## Claims

1. Foil conductor for conductively connecting electrical/electronic components, comprising an elastically deformable, non-conducting carrier foil strip (2), on which a number of conductor tracks (3) are arranged next to one another, running in the longitudinal direction of the carrier foil strip (2) and insulated with respect to the outside, **characterized in that** the foil conductor (1) has at least one shaping element (4), which runs in the longitudinal direction of the carrier foil strip (2), is electrically insulated from the conductor tracks (3) and is permanently deformable.

2. Foil conductor according to Claim 1, **characterized in that** the at least one shaping element (4) consists of metal.

3. Foil conductor according to Claim 2, **characterized in that** an individual metal wire running in the longitudinal direction of the carrier foil strip (2) is provided as the shaping element (4).

4. Foil conductor according to Claim 2, **characterized in that** two metal wires (4) running parallel to each other in the longitudinal direction of the carrier foil strip (2) are provided as shaping elements.

5. Foil conductor according to Claim 2, **characterized in that** the at least one shaping element (4) is a metal foil applied to the carrier foil strip.

6. Foil conductor according to one of the preceding claims, **characterized in that** the at least one shaping element (4) is adhesively bonded to the carrier foil strip (2).

7. Foil conductor according to one of the preceding claims, **characterized in that** the foil conductor (1) has a two-dimensional or three-dimensional structure produced by bending the at least one shaping element (4).

## Revendications

1. Film conducteur pour connecter des composants électriques/électroniques comprenant un film de support en forme de bande (2), non conducteur, déformable élastiquement, muni de plusieurs chemins conducteurs (3) juxtaposés dans la direction longitudinale de la bande (2), ces chemins conducteurs étant isolés vers l'extérieur,
**caractérisé en ce que**
le film conducteur (2) comporte au moins un élément de mise en forme (4) dirigé dans la direction longitudinale de la bande (2), cet élément déformable de manière permanente étant isolé électriquement des chemins conducteurs (3).

2. Film conducteur selon la revendication 1,
**caractérisé en ce que**
l'élément de mise en forme (4) est en métal.

3. Film conducteur selon la revendication 2,
**caractérisé en ce que**
l'élément de mise en forme (4) est un fil métallique unique, disposé dans la direction longitudinale du film de support en forme de bande (2).

4. Film conducteur selon la revendication 2,
**caractérisé par**
des éléments de mise en forme constitués par deux fils métalliques (4) parallèles dans la direction longitudinale du film de support en forme de bande (2).

5. Film conducteur selon la revendication 2,
**caractérisé en ce que**
l'élément de mise en forme (4) est un fil métallique appliqué sur le film de support en forme de bande.

6. Film conducteur selon l'une des revendications précédentes,
**caractérisé en ce que**
l'élément de mise en forme (4) est collé sur le film de support en forme de bande (2).

7. Film conducteur selon l'une des revendications précédentes,
**caractérisé en ce qu'**
il présente une structure bi- ou tridimensionnelle obtenue par déformation de l'élément de mise en forme (4).
